# EUROPÄISCHE PATENTSCHRIFT

(11) **EP 3 218 645 B1**
(45) Veröffentlichungstag und Bekanntmachung des Hinweises auf die Patenterteilung: **08.04.2020**
(21) Anmeldenummer: 15787474.4
(22) Anmeldetag: 29.10.2015
(51) Int. Cl.: F21S 41/14, F21S 41/16

(54) **EINZELSCHEINWERFER FÜR EIN KRAFTFAHRZEUG**
INDIVIDUAL HEADLIGHT FOR A MOTOR VEHICLE
PHARE INDIVIDUEL POUR VÉHICULE AUTOMOBILE

(30) Priorität: 13.11.2014 DE 102014016853
(43) Veröffentlichungstag der Anmeldung: 20.09.2017
(73) Patentinhaber: Audi AG, 85045 Ingolstadt (DE)
(72) Erfinder: GUT, Carsten, 85051 Ingolstadt (DE)
(74) Vertreter: Thielmann, Frank
(86) Internationale Anmeldenummer: PCT/EP2015/002154
(87) Internationale Veröffentlichungsnummer: WO 2016/074766

(56) Entgegenhaltungen:
- EP-A1- 3 128 228
- WO-A1-2014/121315
- DE-A1-102009 025 678
- US-A1- 2011 249 460
- US-A1- 2014 029 282

## Beschreibung

Die Erfindung betrifft einen Einzelscheinwerfer für ein Kraftfahrzeug, mit zumindest einer Lichtquelle zum Ausstrahlen von zumindest einem ersten und einem zweiten Lichtstrahl, sowie mit einem ersten und einem zweiten steuerbaren Ablenkelement zum jeweiligen veränderlichen Ablenken des ersten und des zweiten Lichtstrahls in einen jeweiligen ersten und zweiten Raumwinkelbereich auf eine vorgegebenen Beleuchtungsfläche. Dabei entsprechen den jeweiligen Raumwinkelbereichen auf der Beleuchtungsfläche jeweilige Ausleuchtbereiche, welche durch die jeweiligen Lichtstrahlen ausgeleuchtet werden. Die Erfindung betrifft auch ein Kraftfahrzeug mit einem solchen Einzelscheinwerfer sowie ein Verfahren zum Betreiben eines solchen Einzelscheinwerfers.

In strahlgeführten Einzelscheinwerfern wird ein Lichtstrahl verwendet, um eine vorgegebene Beleuchtungsfläche abzufahren, also abzutasten oder abzuscannen, und damit auszuleuchten. Damit kann beispielsweise die Beleuchtungsfläche zu einem Emittieren von Licht angeregt werden. Der Lichtstrahl wird dabei über steuerbare Ablenkelemente veränderlich abgelenkt, so dass einzelne Punkte der Beleuchtungsfläche nacheinander abgefahren werden. In ähnlicher Weise ist dies von einem Schirm einer Kathodenstrahlröhre bekannt, der mit einem Elektronenstrahl ausgeleuchtet wird.

So offenbart beispielsweise die DE 10 2010 048 659 B4 eine Beleuchtungseinrichtung eines Kraftfahrzeugs, mit einer Lichtquelle, einer Mikrospiegelanordnung, einem Absorber und wenigstens einem optischen Element. Licht der Lichtquelle fällt hier auf die Mikrospiegelanordnung und wird von dieser je nach Konfiguration der Mikrospiegelanordnung auf den Absorber oder auf ein optisches Element reflektiert.

Die DE 10 2012 002 232 A1 beschreibt eine Beleuchtungsvorrichtung eines Fahrzeugs, mit Laserlichtquellen und mit einer Optik zum Einstellen einer Lichtverteilung, wobei die Laserlichtquellen Laserlicht der Farben Rot, Grün oder Blau emittieren. Die Optik umfasst zwei Spiegelsysteme mit jeweiligen festen oder bewegbaren Spiegelelementen. Den Laserlichtquellen ist jeweils ein Spiegelelement des ersten Spiegelsystems zugeordnet, mittels welchem das Laserlicht auf das zweite Spiegelsystem derart umgelenkt wird, dass das von dem zweiten Spiegelsystem reflektierte Laserlicht weiß erscheint.

Die DE 197 37 653 A1 beschreibt eine Beleuchtungseinrichtung mit einer Vielzahl von elektronisch ansteuerbaren und zwischen zwei Spiegeleinstellungen umschaltbaren Mikrospiegeln, welche eine Spiegelfläche bilden, die von einer Lichtquelle beleuchtet wird. Durch Umschalten eines Teils der Mikrospiegel kann eine Lichtverteilung eines eine Lichtaustrittsöffnung verlassenden Lichts variiert werden.

In der WO 2014/121 315 A1 ist ein Scheinwerfer für Kraftfahrzeuge beschrieben. Der Scheinwerfer umfasst eine erste Gruppe von zumindest zwei Laserquellen und eine zweite Gruppe von zumindest zwei Laserquellen. Die erste und die zweite Gruppe von Laserquellen erzeugen jeweils zumindest zwei Lichtbändern. Die Lichtbänder werden über ein Strahlablenkmittel auf ein Lichtkonversionsmittel gelenkt.

Aus der WO 2014/121 314 A1 geht ein Scheinwerfer für ein Kraftfahrzeug hervor. Bei dem Scheinwerfer wird ein modulierter Lichtstrahl über einen verschwenkbaren Mikrospiegel auf ein Lichtkonversionsmittel gelenkt. Das an dem Lichtkonversionsmittel erzeugte Lichtbild wird auf eine Fahrbahn projiziert.

Es ist die Aufgabe der vorliegenden Erfindung, eine verbesserte Ausleuchtung einer Umgebung eines Kraftfahrzeugs zu erreichen.

Diese Aufgabe wird durch die Gegenstände der unabhängigen Patentansprüche gelöst. Vorteilhafte Ausführungsformen ergeben sich aus den abhängigen Patentansprüchen, der Beschreibung und den Figuren.

Die Erfindung betrifft einen Einzelscheinwerfer, also einen einzelnen Scheinwerfer, für ein Kraftfahrzeug, welcher zumindest eine Lichtquelle zum Ausstrahlen von einem ersten und einem zweiten Lichtstrahl aufweist. Es werden also zumindest zwei Lichtstrahlen von einer oder mehreren Lichtquellen ausgestrahlt. Der Einzelscheinwerfer umfasst des Weiteren zumindest ein erstes und zumindest ein zweites steuerbares Ablenkelement zum jeweiligen veränderlichen Ablenken des ersten und des zweiten Lichtstrahls in einem jeweiligen ersten und zweiten Raumwinkelbereich auf eine vorgegebene Beleuchtungsfläche. Es können hier auch mehr als zwei Lichtstrahlen vorgesehen sein, beispielsweise drei Lichtstrahlen mit je zumindest einem Ablenkelement, sodass dann der Einzelscheinwerfer zumindest drei Ablenkelemente aufweist. Insbesondere kann der Einzelscheinwerfer zum Steuern der Ablenkelemente eine Steuereinheit aufweisen. Den jeweiligen Raumwinkelbereichen entsprechen dabei auf der Beleuchtungsfläche jeweilige Ausleuchtbereiche, welche durch die jeweiligen Lichtstrahlen ausgeleuchtet werden. Durch die Lichtstrahlen wird also jeweils ein Teilbereich, der jeweilige Ausleuchtbereich, der Beleuchtungsfläche abgefahren, bzw. abgetastet oder abgescannt, und so ausgeleuchtet oder beleuchtet. Dabei können die Lichtstrahlen auch gepulst sein. Die Raumwinkelbereiche können dabei von zumindest zwei jeweiligen Extremstellungen der steuerbaren Ablenkelemente bestimmt sein. In diesen sowie in einer Vielzahl von Zwischenstellungen der Ablenkelemente können die jeweiligen Ablenkelemente dann die jeweiligen Lichtstrahlen auf den Extrem- und den Zwischenstellungen zugeordnete Punkte in dem jeweiligen Ausleuchtbereich lenken. In den jeweiligen Extremstellungen kann der jeweilige Lichtstrahl durch das steuerbare Ablenkelement auf den Rand des Ausleuchtbereiches gelenkt werden.

Um die Ausleuchtung zu verbessern, weist die Beleuchtungsfläche zwei Randbereiche und einen Zentralbereich auf, wobei die Randbereiche einen Großteil der Beleuchtungsfläche ausmachen. Der Zentralbereich und die beiden Randbereiche sind disjunkt, also jeweils voneinander verschieden ohne eine Überlappung. Die beiden Ausleuchtbereiche erstrecken sich beide in den Zentralbereich und umfassen darüber hinaus jeweils nur einen, jeweils verschiedenen der beiden Randbereiche. In dem Zentralbereich, welcher beispielsweise eine Mitte der Beleuchtungsfläche umfassen kann, liegt also jeweils ein Teil des Randes der jeweiligen Ausleuchtbereiche. Das hat den Vorteil, dass der Zentralbereich nicht nur von einem Lichtstrahl, sondern von zumindest zwei Lichtstrahlen erhellt wird. Da gerade die Ränder der Ausleuchtbereiche eine besonders große Helligkeit aufweisen ist die Helligkeit im Zentralbereich im Vergleich zu den beiden Randbereichen besonders stark erhöht, insbesondere um mehr als den Faktor zwei. Als Folge ist eine durch das Bestrahlen der Beleuchtungsfläche mit den Lichtstrahlen erzeugte räumliche Lichtverteilung, die von dem Einzelscheinwerfer in eine Umgebung des Kraftfahrzeugs abgestrahlt wird, in einem dem Zentralbereich entsprechenden Bereich der Lichtverteilung, bevorzugt der Mitte der Lichtverteilung, besonders hell. Dies entspricht den Anforderungen an eine durch die Lichtverteilung bewirkte Ausleuchtung der Umgebung des Kraftfahrzeugs, da in einem mittleren Bereich eine starke Ausleuchtung durch ein besonders helles Licht gewünscht ist und in einem Randbereich eine schwächere Ausleuchtung durch ein weniger helles Licht. Auf diese Weise sind auch die erforderlichen Mindest-Helligkeitswerte in einem mittleren Bereich der Lichtverteilung leichter erreichbar, sodass auch die Lichtquelle eine geringere Strahlleistung aufweisen und schwächer ausgelegt sein kann.

In einer vorteilhaften Ausführungsform ist vorgesehen, dass die Lichtstrahlen jeweils dieselbe Wellenlänge oder Wellenlängenverteilung haben. Das hat den Vorteil, dass mehrere Lichtstrahlen mit nur einer einzigen Lichtquelle erzeugt werden können. Überdies wird so in den unterschiedlichen Bereichen, gerade in den unterschiedlichen Randbereichen, eine gleichmäßige Farbigkeit der Lichtverteilung erzielt.

In einer besonders vorteilhaften Ausführungsform ist vorgesehen, dass die Beleuchtungsfläche eine Oberfläche eines, insbesondere fluoreszierenden, Konverterelements zum Konvertieren der Lichtstrahlen in Licht einer anderen, größeren Wellenlänge umfasst. Das hat den Vorteil, dass so mit den Lichtstrahlen ein besonders angenehmes Spektrum einer in die Umgebung des Kraftfahrzeugs abgegebenen Lichtverteilung erzielt werden.

In einer alternativen Ausführungsform ist vorgesehen, dass die Beleuchtungsfläche eine transparente Oberfläche des Einzelscheinwerfers umfasst, insbesondere eine Oberfläche einer Scheibe und/oder eine Oberfläche einer optischen Linse des Einzelscheinwerfers. Die Scheibe kann beispielsweise Teil einer Frontverglasung des Einzelscheinwerfers sein. Das hat den Vorteil, dass eine Umgebung des Kraftfahrzeugs ohne Wellenlängenkonversion direkt durch die Lichtstrahlen der Lichtquelle ausleuchtbar ist und in dieser Umgebung so eine Lichtverteilung erzeugt ist, welche in der Mitte besonders hell ist. Über ein Einstellen der Wellenlänge des von der Lichtquelle abgestrahlten Lichtes, kann so auch die Ausleuchtung der Umgebung besonders genau eingestellt werden.

In einer besonders vorteilhaften Ausführungsform ist vorgesehen, dass die beiden Ausleuchtbereiche sich in dem Zentralbereich überlappen. Es kann also ein Überlappungsbereich der Beleuchtungsfläche durch den ersten Lichtstrahl und den zweiten Lichtstrahl beleuchtbar sein, wobei ein erster Restbereich der Beleuchtungsfläche, welcher von dem Überlappungsbereich verschieden ist, durch den ersten und nicht durch den zweiten Lichtstrahl beleuchtbar ist und ein zweiter Restbereich der Beleuchtungsfläche, welcher von dem Überlappungsbereich und dem ersten Restbereich verschieden ist, durch den zweiten und nicht durch den ersten Lichtstrahl beleuchtbar ist. Dabei entspricht der erste und/oder der zweite Restbereich je einem Großteil des ersten beziehungsweise zweiten Raumwinkelbereichs. Der Überlappungsbereich kann dabei bevorzugt zwischen 5 und 15 % der jeweiligen gesamten Ausleuchtbereiche entsprechen oder zwischen 5 und 15 % der Raumwinkelbereiche oder einem Raumwinkelbereich zwischen 2,5 und 5° von zumindest einem der Ablenkelemente. Das hat den Vorteil, dass in dem Zentralbereich beziehungsweise in dem Überlappungsbereich durch das Überlappen der Ausleuchtbereiche eine maximale Helligkeit erzielt werden kann.

In einer weiteren Ausführungsform ist vorgesehen, dass zumindest eines der beiden Ablenkelemente von einem der beiden Randbereiche entfernter angeordnet ist als von dem anderen Randbereich und der diesem Ablenkelement zugeordnete Ausleuchtbereich den von diesem Ablenkelement entfernteren Randbereich umfasst. Es kann bei einer vorgegebenen geometrischen Anordnung von Beleuchtungsfläche und Ablenkelementen der mittlere Abstand zwischen Ablenkelement und zugeordneten Ausleuchtbereich maximiert werden. So kann der Winkelversatz des Lichtstrahls innerhalb des Ausleuchtbereichs verkleinert werden. Das hat den Vorteil, dass die Auflösung im Zentralbereich verbessert ist. Dies entspricht den Anforderungen an eine Lichtverteilung für ein Kraftfahrzeug.

Erfindungsgemäß ist es vorgesehen, dass die Ablenkelemente jeweils zumindest einen Mikrospiegel umfassen. Mikrospiegel werden zur Strahlablenkung üblicherweise resonant oder quasi-statisch betrieben. Entsprechend werden in einem Randbereich, in welchem eine Bewegungsrichtung eines abgelenkten Strahls umgekehrt werden muss, sehr lange Aufenthaltszeiten des Strahls auf der Beleuchtungsfläche generiert. Dies gilt vor allem für die resonante Betriebsart. Da die Helligkeit eines bestrahlten Flächenpunktes sich nach dem Talbot'schen Gesetz durch die Intensität und die Aufenthaltszeit des Strahls an diesem Flächenpunkt ergibt, ist somit die Helligkeit in der Mitte des Ausleuchtbereichs am Kleinsten und am Rand des Ausleuchtbereichs am Größten. Der Faktor zwischen Randbereich und Mitte liegt bei einem Mikrospiegel typischerweise zwischen 10 und 90. Die Verwendung von Mikrospiegeln bringt somit den Vorteil mit sich, dass die Helligkeitsverbesserung in dem Zentralbereich besonders hoch ist. Eine mittlere Helligkeit kann so in dem Zentralbereich im Vergleich zu einer mittleren Helligkeit in den Randbereichen pro Mikrospiegel um einen Faktor von beispielsweise mindestens 10 und bis zu 90 erhöht sein.

In einer weiteren Ausführungsform ist vorgesehen, dass die Lichtquelle eine Halbleiter-Lichtquelle umfasst, insbesondere eine Laserdiode und/oder eine Leuchtdiode. Das hat den Vorteil, dass die Lichtstrahlen besonders effizient erzeugt werden und bei Verwendung einer Laserdiode besonders hohe Leuchtdichten erzielt werden können.

Die Erfindung umfasst auch ein Kraftfahrzeug mit einem Einzelscheinwerfer nach einer der beschriebenen Ausführungsformen.

Die Erfindung betrifft auch ein Verfahren zum Betreiben eines Einzelscheinwerfers, also eines einzelnen Scheinwerfers, für ein Kraftfahrzeug. Dieses umfasst ein Ausstrahlen von einem ersten und einem zweiten Lichtstrahl durch eine Lichtquelle. Es umfasst auch ein jeweils veränderliches Ablenken des ersten und des zweiten Lichtstrahls in einen jeweiligen ersten und zweiten Raumwinkelbereich auf eine vorgegebene Beleuchtungsfläche durch ein erstes und ein zweites steuerbares Ablenkelement. Dabei weist die Beleuchtungsfläche zwei Randbereiche und einen Zentralbereich auf und die Randbereiche machen einen Großteil der Beleuchtungsfläche aus. Das Ansteuern des Ablenkelements kann beispielsweise durch eine Steuereinheit erfolgen. Schließlich umfasst das Verfahren ein Ausleuchten jeweiliger den jeweiligen Raumwinkelbereichen entsprechender Ausleuchtbereiche auf der Beleuchtungsfläche, die sich beide in den Zentralbereich erstrecken und darüber hinaus jeweils nur einen der beiden Randbereiche umfassen. Das Ausleuchten kann über ein Abfahren der jeweiligen Ausleuchtbereiche mit dem jeweiligen Lichtstrahl erfolgen.

Alle vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder aber in Alleinstellung verwendbar ohne den Rahmen der Erfindung zu verlassen, soweit sie unter den Schutzumfang der Ansprüche fallen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind.

Ausführungsbeispiele der Erfindung werden nachfolgend anhand schematischer Zeichnungen näher erläutert. Es zeigen:
- Fig. 1: eine schematische Darstellung einer beispielhaften Ausführungsform eines Einzelscheinwerfers; und
- Fig. 2: eine schematische Darstellung einer beispielhaften Lichtverteilung auf einer Beleuchtungsfläche wie sie durch eine weitere beispielhafte Ausführungsform eines Einzelscheinwerfers erzeugbar ist.

Gleiche oder funktionsgleiche Elemente werden in den unterschiedlichen Figuren mit den gleichen Bezugszeichen versehen.

Fig. 1 zeigt eine schematische Darstellung einer beispielhaften Ausführungsform eines Einzelscheinwerfers. Der Einzelscheinwerfer 1 weist im gezeigten Beispiel eine erste Lichtquelle 2 und eine zweite Lichtquelle 3 auf, welche vorliegend baugleich ausgeführt sind und beispielsweise als Laserdioden monochromatisches Licht einer vorbestimmten Wellenlänge, z.B. 450nm, in Form eines ersten Lichtstrahls 4 und eines zweiten Lichtstrahls 5 abstrahlen. Der Einzelscheinwerfer 1 umfasst vorliegend auch ein erstes und ein zweites optisches System 6, 7, welche jeweils eine Mehrzahl von optischen Komponenten enthalten können. Vorliegend sind dies beispielsweise jeweils ein Filterelement 8, 9, ein feststehendes Umlenkelement 10, 11 sowie jeweilige optische Linsen 12, 13. Der Einzelscheinwerfer 1 umfasst des Weiteren ein erstes steuerbares Ablenkelement 14 und ein zweites steuerbares Ablenkelement 15. Schließlich umfasst der Einzelscheinwerfer 1 im gezeigten Beispiel noch ein fluoreszierendes Konverterelement 16 sowie hier eine Sammellinse 17. Die Darstellung ist hier eine Schnittdarstellung senkrecht zu einer vorliegend als Ebene ausgeführten Beleuchtungsfläche 20 des Konverterelements 16. Die Beleuchtungsfläche 20 kann alternativ auch gewölbt sein.

Der jeweilige erste und zweite Lichtstrahl 4, 5 durchläuft nach dem Ausstrahlen durch die erste und zweite Lichtquelle 2, 3 das jeweilige erste und zweite optische System 6, 7, um sodann jeweils auf das erste und zweite Ablenkelement 14, 15 zu treffen. An diesen steuerbaren Ablenkelementen 14, 15 werden die beiden Lichtstrahlen 4, 5 veränderlich abgelenkt. Durch das veränderliche Ablenken überstreichen die beiden Lichtstrahlen 4, 5 einen jeweiligen ersten und zweiten Raumwinkelbereich α₁, α₂. In der Figur ist der Lichtstrahl 4, 5 jeweils in drei exemplarischen Stellungen oder Positionen der Ablenkelemente 14, 15 dargestellt, sodass der erste Lichtstrahl 4 als sich in erste Lichtstrahlen 4a, 4b, 4c aufspaltend dargestellt ist und der zweite Lichtstrahl 5 als sich in drei Lichtstrahlen 5a, 5b, 5c aufspaltend. Die jeweiligen mittleren Lichtstrahlen 4b, 5b entsprechen dabei einem Ablenken durch das Ablenkelement 14, 15 in einer Neutralposition, die jeweiligen Randlichtstrahlen 4a, 4c, 5a, 5c entsprechen einem Ablenken der jeweiligen Lichtstrahlen 4, 5 durch die beiden Ablenkelemente 15, 15 in Extrempositionen. Zwischen diesen beiden Extrempositionen werden die Ablenkelement 14, 15 jeweils verschwenkt, um so den ersten und den zweiten Raumwinkelbereich α₁, α₂ mit dem jeweiligen Lichtstrahl abzudecken. In der Darstellung sind die beiden Raumwinkelbereiche α₁, α₂ jeweils zweidimensional in einer x-z-Ebene dargestellt, sie umfassen jedoch in diesem Beispiel auch einen Bereich, welcher sich in die y-Richtung senkrecht zur x-z-Ebene erstreckt.

Durch das veränderliche Ablenken der beiden Lichtstrahlen 4, 5 werden ein jeweiliger erster Ausleuchtbereich 18 und zweiter Ausleuchtbereich 19 einer Beleuchtungsfläche 20 des Konverterelements 16 durch die jeweiligen Lichtstrahlen 4, 5 ausgeleuchtet oder abgefahren. Der jeweilige Lichtstrahl 4, 5 wird also wiederholt über den jeweiligen Ausleuchtbereich 18, 19 geführt oder gefahren, sodass vorliegend die Beleuchtungsfläche 20 in den abgefahrenen Ausleuchtbereichen 18, 19 zum Leuchten angeregt wird. Die in den Extrempositionen der jeweiligen Ablenkelemente 14, 15 abgelenkten Lichtstrahlen 4a, 4c, 5a, 5c bestimmen dabei jeweils einen Rand des zugehörigen jeweiligen Ausleuchtbereichs 18, 19 und regen diesen zum Emittieren eines Lichtes an. Da die Ablenkelemente 14, 15 vorliegend als Mikrospiegel ausgeführt sind, werden die Ablenkelemente 14, 15 zwischen den beiden Extrempositionen hin- und hergefahren. Da die Ablenkelemente 14, 15 so in den Extrempositionen eine Geschwindigkeit von Null aufweisen, und sich die Helligkeit durch eine gegebene Intensität und eine gegebenen Aufenthaltszeit an einem Punkt nach dem Talbot'schen Gesetz ergeben, ist die Helligkeit am Rand der jeweiligen Ausleuchtbereiche 18, 19 um ein Vielfaches höher als in einem mittleren Bereich der beiden Ausleuchtbereiche 18, 19.

Im vorliegenden Beispiel grenzen die beiden Ausleuchtbereiche 18, 19 in einer Mitte der Beleuchtungsfläche 20 aneinander an, so dass diese Mitte besonders hell ist. Es könnten jedoch auch die beiden Ausleuchtbereiche 18, 19 nicht unmittelbar aneinander grenzen, sondern durch einen kleinen, nicht durch die Lichtstrahlen 4, 5 beleuchteten Bereich der Beleuchtungsfläche 20 getrennt sein. Besonders vorteilhafterweise können sich die beiden Ausleuchtbereiche 18, 19 auch überlappen. In allen Fällen wird in einem Zentralbereich 21, in welchen sich die beiden Ausleuchtbereiche 18, 19 erstrecken, eine erhöhte Helligkeit erreicht, wohingegen in einem jeweiligen ersten Randbereich 22 und in einem zweiten Randbereich 23 der Beleuchtungsfläche 20 lediglich die gewöhnliche, nach dem Stand der Technik übliche Helligkeit erzielt wird. Da im vorliegenden Beispiel der Zentralbereich 21 einem mittleren Bereich einer Lichtverteilung und damit einer Mitte einer Ausleuchtung einer Umgebung des Kraftfahrzeugs entspricht, ist diese Anordnung besonders vorteilhaft. In der hier beispielhaft gezeigten Anordnung sind die jeweiligen Lichtquellen 2, 3 und Ablenkelemente 14, 15 symmetrisch in Bezug auf die Beleuchtungsfläche 20 angeordnet. Selbstverständlich sind auch asymmetrische Anordnungen möglich.

Es ist ferner möglich, die jeweiligen Ablenkelemente 14, 15 so einzustellen, dass ein mittlerer Abstand zwischen dem jeweiligen Ausleuchtbereich 18, 19 und dem Ablenkelement 14, 15 maximiert ist. In diesem Fall ist zumindest eines der beiden Ablenkelemente 14, 15, vorliegend beide, von einem der beiden Randbereiche 22, 23 entfernter angeordnet als von dem jeweils anderen Randbereich 23, 22. So ist vorliegend das erste Ablenkelement 14 von dem zweiten Randbereich 23 weiter entfernt angeordnet als von dem ersten Randbereich 22. Entsprechend ist das zweite Ablenkelement 15 von dem ersten Randbereich 22 weiter entfernt angeordnet, als von dem zweiten Randbereich 23. Die jeweiligen Ausleuchtbereiche 18, 19 können nun über ein Einstellen des entsprechenden Raumwinkelbereichs α₁, α₂ so verschoben werden, dass die jeweiligen Ablenkelemente 14, 15 die entfernteren Randbereiche 23, 22 der Beleuchtungsfläche 20 abtasten oder abfahren. Vorliegend würde als der Ausleuchtbereich 19 nicht mehr den zweiten Randbereich 23 sondern den ersten Randbereich 22 umfassen und der erste Ausleuchtbereich 18 nicht mehr den ersten Randbereich 22 sondern den zweiten Randbereich 23. Überdies würden nunmehr nicht mehr die den jeweiligen Randlichtstrahlen 4c und 5c entsprechenden Ränder der Ausleuchtbereiche 18, 19 in dem Zentralbereich 21 liegen, sondern die den Randlichtstrahlen 4a, 5a entsprechenden Ränder. Hierdurch kann ein kleinerer Winkelversatz erzielt werden, wodurch die Auflösung in dem Zentralbereich 21 und an den Zentralbereich 21 angrenzenden Teilbereichen der Randbereiche 22, 23 verbessert werden.

Fig. 2 zeigt eine schematische Darstellung einer beispielhaften Beleuchtungsfläche einer weiteren beispielhaften Ausführungsform eines Einzelscheinwerfers. Die Beleuchtungsfläche 20, welche sich in einer x-y-Ebene erstreckt, weist hier einen ersten Ausleuchtbereich 18, einen zweiten Ausleuchtbereich 19 sowie einen dritten Ausleuchtbereich 24 auf. Der erste und der zweite Ausleuchtbereich 18, 19 überlappen sich in einem ersten Zentralbereich 21. Beide Ausleuchtbereiche 18, 19 sind hier in einer rechteckigen Form ausgeführt und bilden gemeinsam ebenfalls ein Rechteck, welches sich hauptsächlich in x-Richtung erstreckt. Der dritte Ausleuchtbereich 24 bildet ebenfalls ein Rechteck, welches sich hauptsächlich in x-Richtung erstreckt und ist im gezeigten Beispiel in dieser Richtung länger als jeder der beiden Ausleuchtbereiche 18, 19. Vorliegend ist der dritte Ausleuchtbereich in y-Richtung versetzt zu den ersten beiden Ausleuchtbereichen 18, 19 angeordnet und überlappt sich mit dem ersten Ausleuchtbereich 18 in einem zweiten Zentralbereich 25 sowie mit dem zweiten Ausleuchtbereich 19 in einem dritten Zentralbereich 26. Alle drei Zentralbereiche 21, 25, 26 überlappen sich hier wiederum in einem Bereich, welcher in diesem Beispiel einen Mittelpunkt M der Beleuchtungsfläche 20 umfasst. Es kann so durch die Überlappung aller drei Ausleuchtbereiche 18, 19, 24 in dem Mittelpunkt M und einem diesen umgebenden Bereich der Beleuchtungsfläche 20 eine maximale Helligkeit erzielt werden. Die Beleuchtungsfläche ist hier symmetrisch bezüglich einer Symmetrieachse A, welche durch den Mittelpunkt M in y-Richtung verläuft.

Überdies können auch Lichtfunktionen, wie ein Abblendlicht oder ein Fernlicht realisiert werden, indem das Ausmaß der Überlappung eingestellt oder auch beispielsweise bestimmte Ausleuchtbereiche 18, 19, 24 nicht mehr durch einen jeweiligen Lichtstrahl ausgeleuchtet werden. So ist beispielsweise im gezeigten Beispiel denkbar, dass ein Beleuchten der gesamten dargestellten Beleuchtungsfläche 20 einem Fernlicht entspricht und beispielsweise eine Abblendlichtfunktion erzielt werden kann, indem der erste Ausleuchtbereich 18 nicht mehr ausgeleuchtet oder beleuchtet und somit verdunkelt wird.

## Patentansprüche

1. Einzelscheinwerfer (1) für ein Kraftfahrzeug, mit
- zumindest einer Lichtquelle (2, 3) zum Ausstrahlen von einem ersten und einem zweiten Lichtstrahl (4, 5);
- einem ersten und einem zweiten steuerbaren Ablenkelement (14, 15) zum jeweiligen veränderlichen Ablenken des ersten und des zweiten Lichtstrahls (4, 5) in einen jeweiligen ersten und zweiten Raumwinkelbereich (α₁, α₂) auf eine vorgegebene Beleuchtungsfläche (20), wobei den jeweiligen Raumwinkelbereichen (α₁, α₂) auf der Beleuchtungsfläche (20) jeweilige Ausleuchtbereiche (18, 19) entsprechen, welche durch die jeweiligen Lichtstrahlen (4, 5) ausgeleuchtet werden;
**dadurch gekennzeichnet, dass**
- die Beleuchtungsfläche (20) zwei Randbereiche (22, 23, 24) und einen Zentralbereich (21, 25, 26) aufweist, wobei die Randbereiche (22, 23, 24) einen Großteil der Beleuchtungsfläche (20) ausmachen,
- die Ablenkelemente (14, 15) jeweils einen Mikrospiegel umfassen und die Helligkeit in der Mitte der Ausleuchtbereiche (18, 19) am kleinsten und am Rand der Ausleuchtbereiche (18, 19) am größten ist;
- die beiden Ausleuchtbereiche (18, 19) sich beide in den Zentralbereich (21, 25, 26) erstrecken und darüber hinaus jeweils nur einen der beiden Randbereiche (22, 23, 24) umfassen, sodass im Zentralbereich (21, 25, 26) jeweils ein Teil des Randes der jeweiligen Ausleuchtbereiche (18, 19) liegt und die Helligkeit im Zentralbereich (21, 25, 26) im Vergleich zu den beiden Randbereichen (22, 23, 24) erhöht ist.

2. Einzelscheinwerfer (1) nach Anspruch 1,
**dadurch gekennzeichnet, dass**
die Lichtstrahlen (4, 5) jeweils dieselbe Wellenlänge oder Wellenlängenverteilung haben.

3. Einzelscheinwerfer (1) nach einem der vorhergehenden Ansprüche,
**dadurch gekennzeichnet, dass**
die Beleuchtungsfläche (20) eine Oberfläche eines Konverterelements (16) zum Konvertieren der Lichtstrahlen (4, 5) in ein Licht einer anderen Wellenlänge umfasst.

4. Einzelscheinwerfer (1) nach einem der Ansprüche 1 oder 2,
**dadurch gekennzeichnet, dass**
die Beleuchtungsfläche (20) eine transparente Oberfläche des Einzelscheinwerfers (1) umfasst, insbesondere eine Oberfläche einer Scheibe und/oder eine Oberfläche einer optischen Linse des Einzelscheinwerfers (1).

5. Einzelscheinwerfer (1) nach einem der vorhergehenden Ansprüche,
**dadurch gekennzeichnet, dass**
die beiden Ausleuchtbereiche (18, 19) sich in dem Zentralbereich (21, 25, 26) überlappen.

6. Einzelscheinwerfer (1) nach einem der vorhergehenden Ansprüche,
**dadurch gekennzeichnet, dass**
zumindest eines der beiden Ablenkelemente (14, 15) von einem der beiden Randbereiche (22, 23, 24) entfernter angeordnet ist, als von dem anderen Randbereich (22, 23, 24), und der diesem Ablenkelement (14, 15) zugeordnete Ausleuchtbereich (18, 19) den von diesem Ablenkelement (14, 15) entfernteren Randbereich (22, 23, 24) umfasst.

7. Einzelscheinwerfer (1) nach einem der vorhergehenden Ansprüche,
**dadurch gekennzeichnet, dass**
die Lichtquelle (2, 3) eine Halbleiter-Lichtquelle (2, 3) umfasst, insbesondere eine Laserdiode und/oder eine Leuchtdiode.

8. Kraftfahrzeug mit einem Einzelscheinwerfer (1) nach einem der vorhergehenden Ansprüche.

9. Verfahren zum Betreiben eines Einzelscheinwerfers (1) für ein Kraftfahrzeug, mit den Schritten:
- Ausstrahlen von einem ersten und einem zweiten Lichtstrahl (4, 5) durch zumindest eine Lichtquelle (2, 3);
- jeweils veränderliches Ablenken des ersten und des zweiten Lichtstrahls (4, 5) in einen jeweiligen ersten und zweiten Raumwinkelbereich (α₁, α₂) auf eine vorgegebene Beleuchtungsfläche (20) durch ein erstes und ein zweites steuerbaren Ablenkelement (14, 15), welche jeweils einen Mikrospiegel umfassen, wobei die Beleuchtungsfläche (20) zwei Randbereiche (22, 23, 24) und einen Zentralbereich (21, 25, 26) aufweist und die Randbereiche (22, 23, 24) einen Großteil der Beleuchtungsfläche (20) ausmachen;
- Ausleuchten jeweiliger den jeweiligen Raumwinkelbereichen (α₁, α₂) entsprechender Ausleuchtbereiche (18, 19) auf der Beleuchtungsfläche, die sich beide in den Zentralbereich (21, 25, 26) erstrecken und darüber hinaus jeweils nur einen der beiden Randbereiche (22, 23, 24) umfassen, wobei die Helligkeit in der Mitte der Ausleuchtbereiche (18, 19) am kleinsten und am Rand der Ausleuchtbereiche (18, 19) am größten ist, sodass im Zentralbereich (21, 25, 26) jeweils ein Teil des Randes der jeweiligen Ausleuchtbereiche (18, 19) liegt und die Helligkeit im Zentralbereich (21, 25, 26) im Vergleich zu den beiden Randbereichen (22, 23, 24) erhöht ist.

## Claims

1. Method Individual headlight (1) for a motor vehicle, comprising
- at least one light source (2, 3) for emitting a first and a second light beam (4, 5),
- a first and a second controllable deflection element (14, 15) for variably deflecting the first and second light beams (4, 5) onto a predefined illuminated surface (20) within a first and second solid angle range (α1, α2) respectively, wherein illumination zones (18, 19) that are illuminated by said light beams (4, 5) correspond to the solid angle range (α1, α2) on the illuminated surface (20),
**characterised in that**
- the illuminated surface (20) has two peripheral areas (22, 23, 24) and a central area (21, 25, 26), the two peripheral areas (22, 23, 24) making up a large part of the illuminated surface (20);
- the deflection elements (14, 15) each comprise a micro-mirror and the brightness is smallest in the middle of the illumination zones (18, 19) and is largest at the edge of the illumination zones (18, 19);
- the two illumination zones (18, 19) both extend into the central area (21, 25, 26) and each comprise only one of the two peripheral areas (22, 23, 24), so that a part of the edge of the respective illumination zone (18, 19) lies in the central area (21, 25, 26) and the brightness in the central area (21, 25, 26) is higher in comparison to the two peripheral areas (22, 23, 24).

2. Individual headlight (1) according to claim 1,
**characterised in that**
the light beams (4, 5) each have the same wavelength or wavelength distribution.

3. Individual headlight (1) according to one of the preceding claims,
**characterised in that**
the illuminated surface (20) comprises a surface of a converter element (16) for converting the light beams (4, 5) into a light at another wavelength.

4. Individual headlight (1) according to one of claims 1 or 2,
**characterised in that**
the illuminated surface (20) comprises a transparent surface of the individual headlight (1), in particular a surface of a disc and/or a surface of an optical lens of the individual headlight (1).

5. Individual headlight (1) according to one of the preceding claims,
**characterised in that**
the two illumination zones (18, 19) overlap in the central area (21, 25, 26).

6. Individual headlight (1) according to one of the preceding claims,
**characterised in that**
at least one of the two deflection elements (14, 15) is arranged further from one of the two peripheral areas (22, 23, 24) than from the other peripheral area (22, 23, 24), and the illumination zone (18, 19) assigned to this deflection element (14, 15) comprises the peripheral area (22, 23, 24) that is further from the deflection element (14, 15).

7. Individual headlight (1) according to one of the preceding claims,
**characterised in that**
the light source (2, 3) comprises a semiconductor light source (2, 3), in particular a laser diode and/or an LED.

8. Motor vehicle with an individual headlight (1) according to one of the preceding claims.

9. Method for operating an individual headlight (1) for a motor vehicle, comprising the steps:
- emitting of a first and second light beam (4, 5) by at least one light source (2, 3);
- variable deflecting of the first and second light beam (4, 5) on to a predefined illuminated surface (20) within a first and second solid angle range (α1, α2) respectively, by a first and second controllable deflection element (14, 15), which each comprise a micro-mirror, wherein the illuminated surface (20) has two peripheral areas (22, 23, 24) and a central area (21, 25, 26), the two peripheral areas (22, 23, 24) making up a large part of the illuminated surface (20);
- illuminating the illumination zones (18,19) corresponding to the respective solid angle ranges (α1, α2) on the illuminated surface, which both extend into the central area (21, 25, 26) and in addition each comprise only one of the two peripheral areas (22, 23, 24), wherein the brightness is smallest in the middle of the illumination zones (18, 19) and is largest at the edge of the illumination zones (18, 19), so that a part of the edge of the respective illumination zone (18, 19) lies in the central area (21, 25, 26) and the brightness in the central area (21, 25, 26) is higher in comparison to the two peripheral areas (22, 23, 24).

## Revendications

1. Phare individuel (1) pour un véhicule automobile, avec
- au moins une source de lumière (2, 3) pour l'émission d'un premier et d'un second faisceau de lumière (4, 5) ;
- un premier et un second élément de déviation (14, 15) commandable pour la déviation respective variable du premier et du second faisceau de lumière (4, 5) dans une première et seconde plage angulaire spatiale (α₁,α₂) respective sur une surface d'éclairage (20) prescrite, dans lequel aux plages angulaires spatiales (α₁,α₂) respectives sur la surface d'éclairage (20) correspondent des zones d'illumination respectives (18, 19) qui sont illuminées par les faisceaux de lumière (4, 5) respectifs ;
**caractérisé en ce que**
- la surface d'éclairage (20) présente deux zones de bord (22, 23, 24) et une zone centrale (21, 25, 26), dans lequel les zones de bord (22, 23, 24) forment une grande partie de la surface d'éclairage (20),
- les éléments de déviation (14, 15) comportent respectivement un micromiroir et la luminosité au milieu des zones d'illumination (18, 19) est la plus petite et sur le bord des zones d'illumination (18, 19) est la plus grande ;
- les deux zones d'illumination (18, 19) s'étendent toutes les deux dans la zone centrale (21, 25, 26) et comportent en outre respectivement une seule des deux zones de bord (22, 23, 24) de sorte que respectivement une partie du bord des zones d'illumination (18, 19) respectives se trouve dans la zone centrale (21, 25, 26) et la luminosité dans la zone centrale (21, 25, 26) soit augmentée par rapport aux deux zones de bord (22, 23, 24).

2. Phare individuel (1) selon la revendication 1,
**caractérisé en ce que**
les faisceaux lumineux (4, 5) présentent respectivement la même longueur d'onde ou répartition de longueur d'onde.

3. Phare individuel (1) selon l'une quelconque des revendications précédentes,
**caractérisé en ce que**
la surface d'éclairage (20) comporte une surface d'un élément convertisseur (16) pour la conversion des faisceaux de lumière (4, 5) en une lumière d'une autre longueur d'onde.

4. Phare individuel (1) selon l'une quelconque des revendications 1 ou 2,
**caractérisé en ce que**
la surface d'éclairage (20) comporte une surface transparente du phare individuel (1), en particulier une surface d'une vitre et/ou une surface d'une lentille optique du phare individuel (1).

5. Phare individuel (1) selon l'une quelconque des revendications précédentes,
**caractérisé en ce que**
les deux zones d'éclairage (18, 19) se recouvrent dans la zone centrale (21, 25, 26).

6. Phare individuel (1) selon l'une quelconque des revendications précédentes,
**caractérisé en ce que**
au moins un des deux éléments de déviation (14, 15) est agencé de manière plus éloignée d'une des deux zones de bord (22, 23, 24) que de l'autre zone de bord (22, 23, 24), et la zone d'éclairage (18, 19) associée à cet élément de déviation (14, 15) comporte la zone de bord (22, 23, 24) plus éloignée de cet élément de déviation (14, 15).

7. Phare individuel (1) selon l'une quelconque des revendications précédentes,
**caractérisé en ce que**
la source de lumière (2, 3) comporte une source de lumière à semi-conducteur (2, 3), en particulier une diode laser et/ou une diode luminescente.

8. Véhicule automobile avec un phare individuel (1) selon l'une des revendications précédentes.

9. Procédé de fonctionnement d'un phare individuel (1) pour un véhicule automobile, avec les étapes :
- l'émission d'un premier et d'un second faisceau lumineux (4, 5) par au moins une source de lumière (2, 3) ;
- la déviation variable respectivement du premier et du second faisceau de lumière (4, 5) dans une première et seconde plage angulaire spatiale (α₁, α₂) respective sur une surface d'éclairage prescrite (20) par un premier et un second élément de déviation (14, 15) commandable qui comportent respectivement un micromiroir, dans lequel la surface d'éclairage (20) présente deux zones de bord (22, 23, 24) et une zone centrale (21, 25, 26) et les zones de bord (22, 23, 24) forment une grande partie de la surface d'éclairage (20) ;
- l'illumination des zones d'illumination (18, 19) respectives correspondant aux plages angulaires spatiales respectives (α₁, α₂) sur la surface d'éclairage qui s'étendent toutes les deux dans la zone centrale (21, 25, 26) et en outre comportent respectivement une seule des deux zones de bord (22, 23, 24), dans lequel la luminosité au milieu des zones d'éclairage (18, 19) est la plus petite et sur le bord des zones d'illumination (18, 19) est la plus grande de sorte que respectivement une partie du bord des zones d'illumination (18, 19) respectives se trouve dans la zone centrale (21, 25, 26) et la luminosité dans la zone centrale (21, 25, 26) soit augmentée par rapport aux deux zones de bord (22, 23, 24).
